# EUROPÄISCHE PATENTSCHRIFT

(11) **EP 0 855 344 B1**
(45) Veröffentlichungstag und Bekanntmachung des Hinweises auf die Patenterteilung: **02.11.2000**
(21) Anmeldenummer: 97250227.2
(22) Anmeldetag: 05.08.1997
(51) Int. Cl.: B65D 5/32, B65D 19/20, B65D 5/12, B65D 5/36

(54) **Flachlegbarer Behälterverbund**
Container construction which can be folded flat
Construction d'un container pliable à plat

(30) Priorität: 25.01.1997 DE 29701714 U
(43) Veröffentlichungstag der Anmeldung: 29.07.1998
(73) Patentinhaber: Europa Carton Aktiengesellschaft, 20095 Hamburg (DE); SCA Packaging Benelux B.V., 6961 EH Eerbeek (NL)
(72) Erfinder: Dieke, Frank, 40476 Düsseldorf (DE)
(74) Vertreter: Wenzel, Heinz-Peter, Dipl.-Ing.

(56) Entgegenhaltungen:
- DE-U- 7 734 330
- DE-U- 9 419 102
- US-A- 3 261 533
- US-A- 4 736 885
- US-A- 4 742 915
- US-A- 5 178 275

## Beschreibung

Die Erfindung betrifft einen flachlegbaren Behälterverbund aus Wellpappe, Pappe oder ähnlichem faltbarem Material, umfassend ein im wesentlichen parallel zueinander ausgerichtete Faltlinien aufweisendes, im aufgerichteten Zustand im Querschnitt mehreckiges, prismenförmiges Mantelteil und ein mit dem Mantelteil verbundenes, eine eine Symmetrieachse bildende Faltlinie aufweisendes, dem Mehreckquerschnitt des Mantelteils entsprechendes mehreckiges Bodenteil, das an den Seiten seiner Bodenfläche angelenkte Klappen aufweist, wobei sich die Faltlinie des mehreckigen Bodenteils von einem Eckbereich zu einem gegenüberliegenden Eckbereich erstreckt, im flachgelegten Zustand zwei einander gegenüberliegende Mantelteilfaltlinien die Randbereiche des Mantelteils bilden und zwei in bezug zur Faltlinie symmetrisch zueinander stehende, Befestigungsklappen bildende Bodenteilklappen mit dem Mantelteil im Innenbereich desselben befestigbar sind, während die übrigen Klappen freie Klappen sind, die ohne Befestigung an der Mantelteilinnenfläche aufrichtbar sind.

Ein derartiger Behälterverbund ist aus dem deutschen Gebrauchsmuster G 94 19 102 bekannt. Der bekannte, als Oktatainer vorgesehene Behälter weist beim Befüllen mit Schüttgut eine hohe Formstabilität auf. Im flachgelegten Zustand des Behälterverbundes ist das Transport- und Lagervolumen zwar relativ gering, doch die mittels der symmetrischen Bodenfaltlinie deckungsgleich aufeinandergefalteten Hälften der Bodenteilfläche liegen außerhalb des Mantelteils. Um das Lager-/ Transportvolumen zu verringern, werden an dem Bodenteil zusätzliche Faltlinien vorgesehen, um es vierlagig aufeinander zu klappen. Die nicht am Mantelteil befestigten Klappen müssen von Hand nach innen eingeschlagen werden. Diese Handhabung ist relativ mühsam. Das Aufrichten der freien Bodenteilklappen ist häufig nicht zufriedenstellend, so daß man sie dann zusätzlich am Mantelteil befestigen muß.

Der Erfindung liegt die Aufgabe zugrunde, einen Behälterverbund zu schaffen, dessen Bodenteilklappen einfach aufrichtbar und in ihrer Position fixierbar sind; zudem strebt man geringes Lager- und Transportvolumen des Behälterverbundes an.

Die Aufgabe wird in Verbindung mit den Merkmalen des eingangs genannten Behälterverbundes dadurch gelöst, daß die Bodenteilklappen bei flachgelegtem Behälterverbund zur Bodenteilfläche hin eingeklappt sind, daß jeder freien Klappe ein Eckabschnitt einer benachbarten Klappe zugeordnet ist, der bei flachgelegtem Behälterverbund zwischen einem überlappungsabschnitt der zugehörigen freien Klappe und der Bodenteilfläche zu liegen kommt und der beim Aufrichten sowie bei aufgerichtetem Behälterverbund an dem Überlappungsabschnitt der freien Klappe angreift, und daß an jeder Befestigungsklappe wenigstens ein Eckabschnitt ausgebildet ist. Erfindungsgemäp liegen das flachgefaltete Bodenteil und dessen Klappen zwischen dem flachgefalteten Mantelteil. Dadurch erhält man zunächst ein praktisch nur durch die Abmaße des flachgelegten Mantelteils bestimmtes und damit sehr geringes Lager-/Transportvolumen des Behälterverbundes. Ein weiterer ganz wesentlicher Vorteil besteht darin, daß beim Aufziehen des Mantelteils sämtliche Bodenklappen selbsttätig aufgerichtet werden. Dies wird dadurch bewirkt, daß aufgrund der Anordnung des Überlappungsabschnitts zwischen dem Eckabschnitt der benachbarten Bodenteilklpappe und der Behälterinnenwand einerseits beim Aufrichten Gegendruck mittels der Eckabschnitte auf die aufzurichtende freie Bodenteilklappe ausgeübt wird. Andererseits sind die Eckabschnitte jeweils so lang ausgebildet, daß jeder Eckabschnitt die Ecke zwischen zwei benachbarten Bodenteilklappen stets übergreift. Dadurch drückt der Eckabschnitt die freie Klappe, an der er angreift, gegen die Mantelteilinnenwand und hält sie somit zuverlässig in aufgerichteter Position.

Besonders vorteilhaft kann der Eckrand des Eckabschnitts von der zugehörigen Ecke der Bodenteilfläche ausgehen, wobei die Eckabschnittsfläche zum freien Außenrand der Bodenteilklappe hin größer wird und vorzugsweise der Eckrand mit einem Krümmungsrand in den Außenrand übergeht. Dadurch streicht der Eckrand des Eckabschnitts beim Aufrichten der freien Klappe in Linienberührung über den Überlappungsabschnitt, wodurch besonders wirksamer Gegendruck zum Aufrichten und Fixieren der Klappe ausgeübt wird.

Eine besonders zweckmäßige Ausgestaltung besteht darin, daß der Eckabschnitt durch eine Ecklasche gebildet ist, die mittels Knicklinie gegen federelastische Materialrückstellkraft in Richtung des Behälterinneren faltbar angelenkt ist. Dadurch wird der übereck von dem einen Bodenklappenteil auf das andere Bodenklappenteil auszuübende Gegendruck einerseits durch die Abfaltung der Ecklasche gegen federelastische Materialrückstellkraft an der Knicklinie erzeugt. Andererseits kommt dadurch ein Teil der Ecklasche auch flächig an der durch sie aufgerichteten Bodenteilklappe zu liegen. Zudem bildet die Ecklasche im aufgerichteten Zustand eine Art Brücke zwischen zwei benachbarten Bodenteilklappen, die den Bereich in der Bodenecke praktisch nicht stört. Besonders vorteilhaft kann die Ecklaschenknicklinie von der zugehörigen Ecke der Bodenteilfläche ausgehen und im wesentlichen senkrecht zu der die zugehörige Bodenteilklappe anlenkenden Faltlinie verlaufen.

Gemäß besonders vorteilhafter und zweckmäßiger Gestaltung der Erfindung ist an wenigstens einer Bodenteilklappe eine zur Mantelteilinnenfläche hin aus der Klappenfläche herausstellbare, dem Eckabschnitt der Klappe zugeordnete Klappenlasche ausgebildet, die bei flachliegendem Behälterverbund über ein Teil des dem Eckabschnitt zugehörigen Überlappungsabschnittes der benachbarten freien Klappe greift. Zweckmäßig weist die Befestigungsklapppe wenigstens eine Klappenlasche auf. Einer solchen vorteilhaft dreieckförmig ausgebildeten Klappenlasche kommen Mehrfachfunktionen zu. Bei flachliegendem, mittels der symmetrischen Faltlinie hälftig zusammengeklapptem Bodenteil mit nach innen eingeschlagenen Bodenteilklappen wird der Überlappungsabschnitt der freien Klappe mit der Klappenlasche arretiert. Dadurch erhält man eine vereinfachte Handhabung des flach zusammengeklappten Bodenteils beim Einbringen desselben in das flachgelegte Mantelteil und beim Befestigen der Befestigungsklappen an der Mantelteilinnenwand. Die durch die herausgestellte Klappenlasche entstehende Materialaussparung bewirkt eine Schwächung der Verbindung des Eckabschnitts mit der ihn tragenden Bodenteilklappe. Dadurch ist einerseits die Gegendruckanlage des Eckabschnittes an der zugehörigen Bodenteilklappe verbessert, und andererseits ist in besonderem Maße sichergestellt, daß die Fläche der Befestigungsklappe einschließlich der Laschenflächen zuverlässig ohne Abbiegung und ohne Zwischenraum in Anlage an der Behälterinnenwand bleibt. So ist in besonderem Maße sichergestellt, daß sich die Befestigungsverbindung der Befestigungsklappe mit dem Mantelteil beim Aufrichten des Verbunds nicht löst. Zudem können außerhalb der Klappenlaschen bequem und gezielt Befestigungsmittel angebracht werden.

Als Befestigungsmittel kann vorteilhaft ein Kleber, vorzugsweise ein Hot-Melt-Kleber vorgesehen werden. Insbesondere dann, wenn die erwähnten Klappenlaschen vorgesehen werden, kann man die Klebestellen bequem im Flächenbereich zwischen zwei Klappenlaschen anbringen. Damit ist auch besonders sichergestellt, daß Eckabschnitte und Überlappungsabschnitte von Klebestellen frei gehalten sind. Vorteilhaft kann eine H-förmige Klebestelle ausgebildet sein, wobei Klebestreifen nur im Bereich der Längswände und des Zentrums der Befestigungsklappe vorgesehen werden. In manchen Einsatzfällen wünscht man, daß sich die Befestigung der Befestigungsklappen an der Mantelinnenwand löst, wenn der Behälter z.B. mit Schüttgut gefüllt wird. Die erwähnte H-förmige Klebestelle ist für diese Zwecke besonders geeignet.

Noch andere zweckmäßige und vorteilhafte Ausgestaltungen der Erfindung gehen aus Unteransprüchen hervor. Besonders zweckmäßige und vorteilhafte Ausführungsformen oder -möglichkeiten der Erfindung werden anhand der folgenden Beschreibung der in der schematischen Zeichnung dargestellten Ausführungsbeispiele näher beschrieben. Es zeigen
- Fig. 1: einen erfindungsgemäßen, aus Mantelteil und Bodenteil zusammengesetzten Behälterverbund in aufgerichtetem Zustand in axonometrischer Darstellung,
- Fig. 2: in Draufsicht einen Mantelteilzuschnitt,
- Fig. 3: in Draufsicht einen Bodenteilzuschnitt und
- Fig. 4: in Draufsicht einen erfindungsgemäßen Behälterverbund im flachgelegten Zustand, wobei das Bodenteil um die die Symmetrieachse bildende Faltlinie zusammengeklappt ist.

Ein in Fig. 1 gezeigter erfindungsgemäßer Behälterverbund umfaßt ein ringartiges, im Querschnitt achteckiges, acht parallel zueinander ausgerichtete Faltlinien 3 aufweisendes Mantelteil 1 und ein damit verbundenes achteckiges Bodenteil 2. Der Behälterverbund aus aufgerichtetem Mantelteil 1 und damit verbundenem Bodenteil 2 kann in bekannter Weise auf einer in simplifizierter Darstellung gezeigten Palette 9 angeordnet und befestigt werden. Das Bodenteil 2 umfaßt an jeder seiner acht Seiten der Bodenteilfläche 200 angelenkte Bodenteilklappen 5.

Gemäß Fig. 2 ist das Mantelteil 1 aus einem länglichen Wellpappezuschnitt gebildet, der acht parallel zueinander verlaufende Falt- bzw. Rillinien 3 und acht dazwischen liegende Flächen I - VIII umfaßt. Die reguläre achteckige Prismenform des Mantelteils 1 wird erreicht, indem ein an der Fläche VIII über eine Faltlinie 3 angelenkter Abschnitt 10 an die Innenseite der Fläche I geklebt oder in einer anderen angebrachten Weise befestigt wird. Dabei bilden die Faltlinien 3 die Kanten bzw. die Ecken und die Flächen I - VIII die Seitenabschnitte des achteckigen Behälters.

Das Bodenteil 2 ist gemäß Fig. 3 ebenfalls aus einem Wellpappezuschnitt gebildet. Das Bodenteil 2 umfaßt die dem Mantelteilquerschnitt entsprechende achteckige Grundfläche (Bodenteilfläche) 200 mit den acht Bodenteilklappen 5, die jeweils an einer Seitenkante der Bodenfläche 200 angelenkt sind. Die Anlenklänge jeder Bodenteilklappe 5 ist gleich dem Abstand zwischen den zugehörigen Ecken der Bodenteilfläche 200. Zum Anbringen des Bodenteils 2 an dem Mantelteil 1 wird das symmetrisch gefaltete Bodenteil 2 mit zwei durch Bodenteilklappen 5 gebildete Befestigungsklappen 51 an den sich gegenüberliegenden Flächen I und IV des Mantelteils 1 von innen befestigt (s. Fig. 1 und 4). Auf diese Weise wird beim Aufrichten des Behälters die achteckige Form des Mantelteils 1 durch einen nach außen ausgeübten Druck der Klappen 51 stabilisiert, so daß auch bei voller Zuladung die gewünschte prismenartige achteckige Form des Behälters sicher beibehalten wird.

Zweckmäßig sind in sämtlichen oder einigen Bodenteilklappen 5 ausgestanzte, nach außen faltbare trapezförmige Laschen 6 vorgesehen, die in dem aufgerichteten Behälterverbund gemäß Fig. 1 von der Grundfläche des Bodenteils 2 nach außen ragen und zur Fixierung und lagesicheren Befestigung des Behälterverbunds auf einer Palette dienen. Die Trapezlaschen 6 können an der Palette angeheftet oder in anderer angemessener Weise fixiert werden. Wie aus Fig. 1 ersichtlich, ist z.B. eine lagegerechte und sichere Fixierung des Behälterverbundes auf der Palette erreicht, wenn drei Palettenecken zugeordnete Trapezlaschen 6 in freien Klappen 52, 53 angeordnet sind und positionsgenau auf der Palette befestigt werden. Gleichermaßen können, wie noch erläutert wird, die Trapezlaschen 6 auch an den Befestigungsklappen 51 angeordnet werden.

Die Bodenteilfläche 200 ist durch eine Falt- oder Rillinie 4 geteilt, die die Falt-Symmetrieachse bildet und sich von einem Eckbereich der Grundfläche 200 bis zu einem gegenüberliegenden Eckbereich erstreckt. Dadurch wird keine der Klappen 5 durch die Symmetriefaltlinie geschwächt. Im übrigen weist das Bodenteil 2 übliche und bekannte Mittel im Bodenteil auf, durch die im aufgerichteten Behälter befindliches Material entnommen werden kann.

Wie aus Fig. 3 ersichtlich, sind die Befestigungsklappen 51, bezogen auf die Symmetriefaltlinie 4, in den Bereichen der Umfangswinkel 45° bis 90° bzw. 270° bis 315° vorgesehen. Die übrigen sechs Bodenteilklappen 5 sind freie Klappen 52, 53, die ohne Befestigung an der Mantelteilinnenfläche aufrichtbar sind. Infolgedessen befindet sich jeweils zwischen der einen Seite der Befestigungsklappe 51 und der Symmetriefaltlinie 4 eine freie Klappe 53, während sich jeweils zwischen der anderen Seite der Befestigungsklappe 51 und der Symmetriefaltlinie 4 zwei frei Klappen 52, 53 befinden.

Erfindungsgemäß werden die Klappen 5 so ausgebildet und angeordnet, daß mit den Befestigungsklappen 51 selbsttätig die freien Klappen 52, 53 beim Aufrichten des Behälters hochgestellt und unter Gegendruck gegen die Innenwände des Oktatainers gestellt werden. Dies wird anhand der Fig. 3 und 4 näher beschrieben.

An jeder Schmalseite der Befestigungsklappe 51 ist ein Eckabschnitt 500 ausgebildet. Dessen Eckrand 502 geht von der Ecke der Grundfläche 200 aus. Die Eckabschnittsfläche wird zum Außenrand der Befestigungsklappe 51 hin größer, und der Eckrand 502 geht mit einem Krümmungsrand 504 in den äußeren Längsrand 503 der Klappe 51 über. Jeder Eckabschnitt 500 ist mittels einer senkrecht zur Faltlinie 80 der Klappe 51 verlaufenden Knicklinie 501, die von der Ecke der Bodenfläche 200 ausgeht, in Form einer Ecklasche vorgesehen.

Jede Befestigungsklappe 51 weist ein Paar Klappenlaschen 511 auf. Die Klappenlaschen 511 sind aus der Klappenfläche durch Anlenkung mittels jeweils einer Faltlinie 512 herausstellbar. Diese ist, ausgehend von dem an der Bodenteilfläche 200 angelenkten Eckbereich der Befestigungsklappe 51, zum inneren Flächenbereich der Befestigungsklappe 51 hin gerichtet. Bei flachliegendem Zuschnitt (Fig. 3) fluchtet die Laschenfaltlinie 512 nahezu mit der Faltlinie 8, 80 der benachbarten Bodenteilklappe 52 bzw. 53. Im übrigen ist die Klappenlasche 511 dreieckförmig ausgebildet. Die Laschenfaltlinie 512 bildet die Basis dieser Dreiecklasche, die gleich lange, mit Abrundung ineinanderübergehende Schenkel aufweist.

Jeder freien Klappe 52, 53 ist ein Eckabschnitt 500 einer benachbarten Klappe zugeordnet. So weist auch jede Klappe 52, der in einer Bodenteilhälfte noch eine weitere freie Klappe 53 folgt, einen Eckabschnitt 500 auf, der gleichermaßen wie die Eckabschnitte 500 der Befestigungsklappe 51 ausgebildet und der benachbarten freien Klappe 53 zugeordnet ist. Die freien Bodenteilklappen 53, die jeweils an den Ecken mit der Symmetriefaltlinie 4 benachbart sind, sind frei von Eckabschnitten und weisen senkrecht zur Klappenfaltlinie 8 verlaufende schmalseitige Ränder 505 auf.

Die Verbundverbindung von Mantelteil 1 und Bodenteil 2 bei einem die Lager- und/oder Transportform aufweisenden flachliegenden Behälterverbund ist in Fig. 4 dargestellt. Das Mantelteil 1 ist über zwei gegenüberliegende Faltlinien 3 flachgelegt. Dabei liegt die Faltlinie 3 zwischen den Flächen I und VIII vorteilhafterweise nicht am Rand des flachgelegten Mantelteils 1, um eine unnötige Strapazierung der Verbindung zwischen dem Abschnitt 10 und der Fläche I zu vermeiden. Das Bodenteil 2 ist über die Symmetriefaltlinie 4 zusammengefaltet. Zum Verbund mit dem Mantelteil 1 sind die einander gegenüberliegende Befestigungsklappen 51 mit der obenliegenden Fläche I bzw. mit der direkt darunterliegende Fläche IV des Mantelteils 1 von innen verbunden. Die Faltlinie 80 der Befestigungsklappe 51 kommt am stirnseitigen entsprechenden Rand der Fläche I bzw. IV des Mantelteils 1 zu liegen. Die Verbindung erfolgt durch Kleben oder auf andere angemessene Art. Besonders zweckmäßig ist es, Klebestellen 55 nur im Bereich der Längsränder und des Zentrums der Befestigungsklappe 51 vorzusehen. Derartige, ein H-förmiges Klebemuster bildende Klebestreifen oder -raupen sind in Fig. 3 und 4 dargestellt.

Anstelle der H-förmigen Klebestelle kann man vorteilhaft auch punktuelle oder sonstwie diskrete Klebestellen vorsehen. So kann man zweckmäßig auch zwischen den Klappenlaschen 511 eine Trapezlasche 6 ausbilden. Die diskreten Klebestellen befinden sich dann zwischen der Trapezlasche 6 und den Klappenlaschen 511. Derartige Klebestellen sind vollkommen ausreichend, um das Bodenteil 2 an dem Mantelteil 1 in Flachlage und beim Aufrichten des Verbundes zu fixieren. Die diskreten Klebestellen begünstigen zudem, daß sich - wie häufig gewünscht - die Klebeverbindung zwischen Bodenteil 2 und Mantelteil 1 löst, wenn der Behälter befüllt wird.

Erfindungsgemäß liegt im flachgelegten Zustand (Fig. 4) die Bodenfläche 200 mit ihren aufeinandergeklappten Hälften zwischen dem flachliegenden Mantelteil 1. Sämtliche Bodenteilklappen 5 sind zur Bodenteilfläche 200 hin eingeklappt, so daß auch die Klappen 5 zwischen den Mantelteilflächen liegen.

Zum Herstellen der erfindungsgemäßen Überlappungsreihenfolge der Klappen 5 werden aus der Flachlage des Bodenteilzuschnitts 2 zunächst die Befestigungsklappen 51 um 180° umgefaltet. Sodann wird jeweils die freie Klappe 52, die an ihrem der Befestigungsklappe 51 abgewandten Rand den Eckabschnitt 500 aufweist, um 180° eingefaltet. Dabei kommt jeweils ein Überlappungsabschnitt 520 der Klappe 52 auf dem Eckabchnitt 500 der Befestigungsklappe 51 zu liegen. Beim Einfalten der Klappe 52 wird zunächst die Klappenlasche 511 der Klappe 51 soweit aus der Klappenfläche herausgestellt, daß der nasenförmige Rand des Überlappungsabschnitts 520 unter die Klappenlasche 511 gebracht werden kann.

Schließlich werden die ohne Eckabschnitte vorgesehenen freien Klappen 53 um 180° eingeschlagen. Mit ihrem Überlappungsabschnitt 530 überlappt die Klappe 53 den Eckabschnitt 500 der benachbarten Klappe 52. Die auf die Befestigungsklappe 51 geklappte freie Klappe 53 liegt im Bereich des Überlappungsabschnittes 530 auf dem Eckabschnitt 500 der Befestigungsklappe 51. Ebenso wie bei der Klappe 52 wird der Überlappungsabschnitt 530 mit seiner Eckfläche unter die Klappenlasche 511 gesetzt. Sodann werden die Klebestellen 55 an den Befestigungsklappen 51 angebracht.

Der Behälterverbund wird in dem flachen Zustand gelagert und an Kunden geliefert. Dort richtet man ihn nach Bedarf und in einfacher Weise ohne besondere Werkzeuge durch Auseinanderziehen der aufeinanderliegenden Seiten des Mantelteils 1 auf. Die nicht am Mantelteil 1 befestigten freien Klappen 52, 53 werden durch die übereck greifenden Eckabschnitte 500 aufgerichtet. Die Eckabschnitte 500 bewirken Gegendruck auf die zugehörigen Überlappungsabschnitte 520, 530. Wie aus Fig. 1 ersichtlich, stellen sich die freien Klappen 52, 53 beim Aufrichten senkrecht gegen die Innenwände des Oktatainer-Behälters. Die Klappen 52, 53 werden in dieser Position mittels der die Ecken übergreifenden Eckabschnitte 500 gehalten. Beim Abbiegen der Eckabschnitte 500 entsteht die Gegendruckkraft durch die dem Behältermaterial eigene elastische Rückstellkraft.

## Patentansprüche

1. Flachlegbarer Behälterverbund aus Wellpappe, Pappe oder ähnlichem faltbarem Material, umfassend ein im wesentlichen parallel zueinander ausgerichtete Faltlinien aufweisendes, im aufgerichteten Zustand im Querschnitt mehreckiges, prismenförmiges Mantelteil (1) und ein mit dem Mantelteil (1) verbundenes, eine eine Symmetrieachse bildende Faltlinie (4) aufweisendes, dem Mehreckquerschnitt des Mantelteils (1) entsprechendes mehreckiges Bodenteil, das an den Seiten seiner Bodenfläche (200) angelenkte Klappen (5) aufweist, wobei sich die Faltlinie (4) des mehreckigen Bodenteils (2) von einem Eckbereich zu einem gegenüberliegenden Eckbereich erstreckt, im flachgelegten Zustand zwei einander gegenüberliegende Mantelteilfaltlinien (3) die Randbereiche des Mantelteils (1) bilden und zwei in bezug zur Faltlinie (4) symmetrisch zueinander stehende, Befestigungsklappen (51) bildende Bodenteilklappen (5) mit dem Mantelteil (1) im Innenbereich desselben befestigbar sind, während die übrigen Klappen freie Klappen (52, 53) sind, die ohne Befestigung an der Mantelteilinnenfläche aufrichtbar sind, **dadurch gekennzeichnet**, daß die Bodenteilklappen (5) bei flachgelegtem Behälterverbund zur Bodenteilfläche (200) hin eingeklappt sind, daß jeder freien Klappe (52, 53) ein Eckabschnitt (500) einer benachbarten Klappe (51, 52) zugeordnet ist, der bei flachgelegtem Behälterverbund zwischen einem Überlappungsabschnitt (520, 530) der zugehörigen freien Klappe (52, 53) und der Bodenteilfläche (200) zu liegen kommt und der beim Aufrichten sowie bei aufgerichtetem Behälterverbund an dem überlappungsabschnitt (520, 530) der freien Klappe (52, 53) angreift, und daß an jeder Befestigungsklappe (51) wenigstens ein Eckabschnitt (500) ausgebildet ist.

2. Behälterverbund nach Anspruch 1, **dadurch gekennzeichnet**, daß das Mantelteil (1) achteckig ist und ausschließlich acht Faltlinien (3) umfaßt.

3. Behälterverbund nach Anspruch 1 oder 2, **dadurch gekennzeichnet**, daß der Eckabschnitt (500) so ausgebildet ist, daß sein Eckrand (502) von der zugehörigen Ecke der Bodenteilfläche (200) ausgeht, die Eckabschnittsfläche zum freien Außenrand (503) der Bodenteilklappe (51, 52) hin größer wird und vorzugsweise der Eckrand (502) mit einem Krümmungsrand (504) in den Außenrand (503) übergeht.

4. Behälterverbund nach einem der Ansprüche 1 bis 3, **dadurch gekennzeichnet**, daß die Eckabschnitte (500) durch Ecklaschen gebildet sind, die mittels Knicklinie (501) gegen federelastische Materialrückstellkraft in Richtung des Behälterinneren faltbar angelenkt sind.

5. Behälterverbund nach Anspruch 4, **dadurch gekennzeichnet**, daß die Faltknicklinie (501) von der zugehörigen Ecke der Bodenteilfläche (200) ausgeht und im wesentlichen senkrecht zu der die zugehörige Bodenteilklappe (5) anlenkenden Faltlinie (80) verläuft.

6. Behälterverbund nach einem der Ansprüche 1 bis 5, **dadurch gekennzeichnet**, daß an wenigstens einer Bodenteilklappe (51) mit Eckabschnitt (500) eine zur Mantelteilinnenfläche hin aus der Klappenfläche herausstellbare, dem Eckabschnitt (500) zugeordnete Klappenlasche (511) ausgebildet ist, die bei flachliegendem Behälterverbund über einen Teil des dem Eckabschnitt (500) zugehörigen Überlappungsabschnittes (520, 530) der benachbarten freien Klappe (52, 53) greift.

7. Behälterverbund nach Anspruch 6, **dadurch gekennzeichnet**, daß die Klappenlasche (511) mittels Faltlinie (512) herausstellbar angelenkt ist, die, ausgehend von dem an der Bodenteilfläche (200) angelenkten Eckbereich der Befestigungsklappe (51), zum inneren Flächenbereich der Befestigungsklappe (51) hin gerichtet ist.

8. Behälterverbund nach Anspruch 6 oder 7, **dadurch gekennzeichnet**, daß die Laschenfaltlinie (512) bei flachliegendem Behälterverbund unter einem Winkel von im wesentlichen 90° zu der Faltlinie (8, 80) der benachbarten freien Klappe (520, 530) verläuft.

9. Behälterverbund nach einem der Ansprüche 6 bis 8, **dadurch gekennzeichnet**, daß die Klappenlasche (511) dreieckförmig mit mittels der Laschenfaltlinie (512) angelenkter Basis ist und vorzugsweise die Schenkelmaße der Dreiecklasche (511) gleich sind.

10. Behälterverbund nach einem der Ansprüche 1 bis 9, **dadurch gekennzeichnet**, daß die Anlenklänge jeder Bodenteilklappe (5) an dem Bodenteil (2) gleich dem Abstand zwischen den zugehörigen Ecken der Bodenteilfläche (200) ist.

11. Behälterverbund nach einem der Ansprüche 1 bis 10, **dadurch gekennzeichnet**, daß gegenüberliegende Ecken des Bodenteils (2), die durch die Symmetriefaltlinie (4) verbunden sind, frei von Eckabschnitten ausgebildet sind.

12. Behälterverbund nach einem der Ansprüche 1 bis 11, **dadurch gekennzeichnet**, daß die Befestigungsklappen (51) mittels Klebemittel mit der Mantelteilinnenwand lösbar verbindbar sind.

## Claims

1. Lay-flat container composite composed of corrugated board, board or similar foldable material comprising a prism-shaped envelope section (1) possessing fold lines oriented substantially parallel to one another and a polygonal cross-section in the upright state and a polygonal base section corresponding to the polygonal cross-section of the envelope section (1) connected to the envelope section (1) and possessing a fold line (4) forming an axis of symmetry which at the sides of its base area (200) has hinged flaps (5), the fold line (4) of the polygonal base section (2) extending from one corner region to an opposite corner region, two envelope section fold lines (3) located opposite one another forming the peripheral zones of the envelope section in the flattened state and two base section flaps (5) standing symmetrically to one another with respect to the fold line (4) and forming fastening flaps (51) capable of being fastened to the envelope section (1) in the interior of the latter while the other flaps are free flaps (52, 53) which can be erected without being fastened to the interior surface of the envelope, characterised in that when the container composite is laid flat the base section flaps (5) are folded in towards the surface (200) of the base section, that each free flap (52, 53) has assigned to it a corner section (500) of a neighbouring flap (51, 52) which when the container composite is laid flat comes to lie between an overlapping section (520, 530) of the associated free flap (52, 53) and the base section surface (200) and which on erection and in the upright container composite engages on the overlapping section (520, 530) of the free flap (52, 53) and that at least one corner section (500) is constructed on each fastening flap (51).

2. Container composite according to Claim 1, characterised in that the envelope section (1) is octagonal and comprises exclusively eight fold lines (3).

3. Container composite according to Claim 1 or 2, characterised in that the corner section (500) is constructed in such a way that its corner edge (502) goes out from the associated corner of the base section surface (200), the corner section surface enlarges towards the free outer edge (503) of the base section flap (51, 52) and preferably the corner edge (502) passes over into the outer edge (503) with a curving edge (504).

4. Container composite according to one of Claims 1 to 3, characterised in that the corner sections (500) are formed by corner strips which can be articulated in folding manner by means of a buckle line (501) against sprung elastic material restoring forces in the direction of the interior of the container.

5. Container composite according to Claim 4, characterised in that the folding buckle line (501) proceeds from the associated corner of the base section surface (200) and runs substantially at right angles to the fold line (80) hinging the associated base section flap (5).

6. Container composite according to one of Claims 1 to 5, characterised in that on at least one base section flap (51) with a corner section (500) a flap clip (511) assigned to the corner section (500) and capable of being turned out from the flap surface towards the inner surface of the envelope section is constructed which when the container composite is laid flat engages over a portion of the overlapping section (520, 530) of the neighbouring free flap (52, 53) associated with the corner section (500).

7. Container composite according to Claim 6, characterised in that the flap clip (511) is hinged so that it can be turned out by means of a fold line (512) which starting from the corner region of the fastening flap (51) hinged to the base section surface (200) is oriented towards the inner surface region of the fastening flap (51).

8. Container composite according to Claim 6 or 7, characterised in that when the container composite is laid flat the clip fold line (512) runs at an angle of substantially 90° to the fold line (8, 80) of the neighbouring free flap (520, 530).

9. Container composite according to one of Claims 6 to 8, characterised in that the flap clip (511) is triangular with the base hinged by means of the clip fold line (512) and the sizes of the sides of the triangular clip (511) are preferably equal.

10. Container composite according to one of Claims 1 to 9, characterised in that the hinge length of each base section flap (5) on the base section (2) is equal to the distance between the associated corners of the base section surface (200).

11. Container composite according to one of Claims 1 to 10, characterised in that opposite corners of the base section (2) which are connected by symmetrical fold lines (4) are constructed without corner sections.

12. Container composite according to one of Claims 1 to 11, characterised in that the fastening flaps (51) can be detachably connected to the inner wall of the envelope section by means of adhesive.

## Revendications

1. Ensemble conteneur pouvant être posé à plat, constitué de carton ondulé, de carton ou d'un matériau pliable analogue, comprenant une partie surface latérale (1) prismatique, ayant à l'état monté une section transversale polygonale, et comportant des lignes de pliage qui pour l'essentiel sont orientées parallèlement l'une à l'autre, et une partie fond polygonale, correspondant à la section transversale polygonale de la partie surface latérale (1), comportant une ligne de pliage (4) formant axe de symétrie et reliée à la partie surface latérale (1), partie fond qui comporte des rabats (5) articulés aux côtés de sa surface de fond (200), où la ligne de pliage (4) de la partie fond polygonale (2) s'étend d'une zone de sommet à une zone de sommet opposée ; à l'état posé à plat, deux lignes de pliage opposées (3) de la partie surface latérale forment les zones de bord de la partie surface latérale (1), et deux rabats (5) de partie fond, formant rabats de fixation (51) et disposés symétriquement l'un à l'autre par rapport à la ligne de pliage (4), peuvent être fixés à la partie surface latérale (1) dans la zone intérieure de cette dernière, tandis que les autres rabats sont des rabats libres (52, 53), qui peuvent être montés sans fixation à la surface intérieure de la partie surface latérale, caractérisé en ce que les rabats (5) de la partie fond sont, quand l'ensemble conteneur est posé à plat, rabattus vers la surface (200) de la partie fond ; qu'à chaque rabat libre (52, 53) est affecté un segment de sommet (500) d'un rabat voisin (51, 52), qui vient, quand l'ensemble conteneur est posé à plat, se disposer entre un segment de recouvrement (520, 530) du rabat libre correspondant (52, 53) et la surface (200) de la partie fond, et qui, lors du montage, et aussi lorsque l'ensemble conteneur a été monté, agit sur le segment de recouvrement (520, 530) du rabat libre (52, 53) ; et qu'au moins un segment de sommet (500) est configuré au niveau de chaque rabat de fixation (51).

2. Ensemble conteneur selon la revendication 1, caractérisé en ce que la partie surface latérale (1) est octogonale et comporte exclusivement huit lignes de pliage (3).

3. Ensemble conteneur selon la revendication 1 ou 2, caractérisé en ce que le segment de sommet (500) est configuré de telle sorte que son bord de sommet (502) part du sommet correspondant de la surface (200) de la partie fond, l'aire du segment de sommet augmente vers le bord extérieur libre (503) du rabat (51, 52) de la partie fond, et de préférence le bord de sommet (502) se poursuit par un bord incurvé (504) dans le bord extérieur (503).

4. Ensemble conteneur selon l'une des revendications 1 à 3, caractérisé en ce que les segments de sommet (500) sont formés de pattes de sommet, qui par une ligne de flambage (501) sont articulées d'une manière pliable, dans la direction de l'intérieur du conteneur, contre la force de rappel élastique du matériau.

5. Ensemble conteneur selon la revendication 4, caractérisé en ce que la ligne de pliage par flambage (501) part du sommet correspondant de la surface (200) de la partie fond, et court d'une manière essentiellement perpendiculaire à la ligne de pliage (80) qui assure l'articulation avec le rabat (5) correspondant de la partie fond.

6. Ensemble conteneur selon l'une des revendications 1 à 5, caractérisé en ce que, au niveau au moins d'un rabat (51) de la partie de fond, comportant un segment de sommet (500), est réalisée une patte (511) de rabat, affectée au segment de sommet (500), pouvant se détacher de la surface du rabat vers la surface intérieure de la partie surface latérale, patte qui, quand l'ensemble conteneur est posé à plat, passe sur une partie du segment de recouvrement (520, 530), correspondant au segment de sommet (500), du rabat libre voisin (52, 53).

7. Ensemble conteneur selon la revendication 6, caractérisé en ce que la patte de rabat (511) est articulée à l'aide d'une ligne de pliage (512), en pouvant être relevée vers l'extérieur, ligne de pliage qui, en partant de la zone de sommet, articulée à la surface (200) de la partie fond, du rabat de fixation (51), est orientée vers la zone intérieure du rabat de fixation (51).

8. Ensemble conteneur selon la revendication 6 ou 7, caractérisé en ce que la ligne de pliage (512) des pattes court, quand l'ensemble conteneur est posé à plat, en faisant un angle essentiellement de 90° par rapport à la ligne de pliage (8, 80) du rabat libre voisin (520, 530).

9. Ensemble conteneur selon l'une des revendications 6 à 8, caractérisé en ce que la patte de rabat (511) est triangulaire, avec une base articulée à l'aide de la ligne de pliage (512) des rabats, et que de préférence les dimensions des côtés de la patte triangulaire (511) sont égales.

10. Ensemble conteneur selon l'une des revendications 1 à 9, caractérisé en ce que la longueur d'articulation de chaque rabat (5) de la partie fond au niveau de la partie fond (2) est égale à la distance entre les sommets correspondants de la surface (200) de la partie fond.

11. Ensemble conteneur selon l'une des revendications 1 à 10, caractérisé en ce que les sommets opposés de la partie fond (2), qui sont reliés par la ligne de pliage de symétrie (4), sont réalisés sans segments de sommet.

12. Ensemble conteneur selon l'une des revendications 1 à 11, caractérisé en ce que les rabats de fixation (51) peuvent être assemblés d'une manière amovible à la paroi intérieure de la partie surface latérale à l'aide d'un adhésif.
